# EUROPÄISCHE PATENTSCHRIFT

(11) **EP 4 334 050 B1**
(45) Veröffentlichungstag und Bekanntmachung des Hinweises auf die Patenterteilung: **26.02.2025**
(21) Anmeldenummer: 22727768.8
(22) Anmeldetag: 02.05.2022
(51) Int. Cl.: B21H 1/06

(54) **VERFAHREN ZUM WALZEN EINES RINGFÖRMIGEN WALZGUTS MIT EINEM OFFENEN ZYLINDRISCHEN QUERSCHNITT IN EINER RINGWALZMASCHINE SOWIE RINGWALZMASCHINE ZUR DURCHFÜHRUNG DES VERFAHRENS**
METHOD FOR ROLLING A RING-SHAPED ROLLING PRODUCT HAVING AN OPEN CYLINDRICAL CROSS SECTION IN A RING ROLLING MACHINE, AND RING ROLLING MACHINE FOR CARRYING OUT THE METHOD
PROCÉDÉ DE LAMINAGE D'UN PRODUIT À LAMINER ANNULAIRE PRÉSENTANT UNE SECTION TRANSVERSALE CYLINDRIQUE OUVERTE DANS UN LAMINOIR À ANNEAUX ET LAMINOIR À ANNEAUX POUR METTRE EN OEUVRE CE PROCÉDÉ

(30) Priorität: 03.05.2021 DE 102021204433
(43) Veröffentlichungstag der Anmeldung: 13.03.2024
(73) Patentinhaber: SMS group GmbH, 41069 Mönchengladbach (DE)
(72) Erfinder: GELLHAUS, Martin, 44795 Bochum (DE); RIEMEL, Jens, 44879 Bochum (DE); LANGEJÜRGEN, Markus, 51688 Wipperfürth (DE); VOGT, Christian, 42349 Wuppertal (DE)
(74) Vertreter: Kross, Ulrich
(86) Internationale Anmeldenummer: PCT/EP2022/061712
(87) Internationale Veröffentlichungsnummer: WO 2022/233787

(56) Entgegenhaltungen:
- EP-A1- 3 385 005
- WO-A1-2017/094864
- CN-A- 109 590 417
- CN-B- 109 663 821
- JP-A- H01 237 036
- US-A1- 2012 279 268

## Beschreibung

Die Erfindung betrifft ein Verfahren zum Walzen eines ringförmigen Walzguts mit einem offenen zylindrischen Querschnitt in einer Ringwalzmaschine bei induktiver Erwärmung des Walzguts während des Walzvorgangs.

Die Erfindung betrifft insbesondere ein Verfahren zur Herstellung von metallenen Ringen mit rechteckigen oder profilierten Querschnitten aus diversen Stahlsorten, sowie Sonderlegierungen wie z.B. Titan- und Nickelbasislegierungen, Kupferlegierungen und Aluminiumlegierungen durch Walzen.

Die induktive Erwärmung von Walzgut während des Walzvorgangs beim Walzen eines ringförmigen Walzguts ist grundsätzlich bekannt, beispielsweise aus der US 2012/0279268 A1. Diese Druckschrift betrifft ein Verfahren zum Schmieden eines ringförmigen Werkstücks unter gleichzeitiger elektrischer Beheizung des Werkstücks mittels Induktion. Das Verfahren umfasst das teilweise oder vollständige Umschließen des Werkstücks mit einem geschlossenen oder C-förmig ausgebildeten magnetisierbaren Kern, der mit einer Spule umwickelt ist, die mit einem niederfrequenten Wechselstrom im Bereich von etwa 1000 Hz oder weniger beaufschlagt wird. Dieses Verfahren ist nicht zuletzt auch wegen der erforderlichen Umschließung des Werkstücks mit dem magnetischen oder magnetisierbaren Kern umständlich und aufwendig.

Weiterer Stand der Technik ist aus der CN 109590417 A der CN 109663821 A und der JP 01237036 A bekannt.

Ein Verfahren gemäß Oberbegriff von Anspruch 1 sowie eine Ringwalzmaschine gemäß Oberbegriff von Anspruch 7 ist aus der EP 3 385 005 A1 bekannt.

Der Erfindung liegt die Aufgabe zugrunde, ein Verfahren der eingangs genannten Art bereitzustellen, bei dem es einfach möglich ist, Temperaturverluste des Werkstücks während der Umformung auszugleichen und insbesondere mit möglichst geringem Aufwand eine induktive Erwärmung des Walzguts während des Walzvorgangs zu erreichen.

Die Temperaturführung während des Walzens soll Wärmeverlusten, insbesondere durch Strahlung, entgegenwirken. Mit der zunehmenden Größe des Walzguts bzw. mit zunehmendem Durchmesser des Rings beim Walzen nimmt die Oberfläche zu, was zu zunehmenden Wärmeverlusten führt. Erfindungsgemäß sollen diese Temperaturverluste ausgeglichen werden.

Die Aufgabe wird gelöst durch ein Verfahren mit den Merkmalen des Anspruchs 1 sowie durch eine Ringwalzmaschine mit den Merkmalen des Anspruchs 7.

Nach einem Gesichtspunkt der Erfindung umfasst das Verfahren die Verwendung wenigstens eines Induktors, der mit einem vorgegebenen und gleichbleibenden Koppelabstand relativ zum Walzgut gehalten wird und während des Umformvorgangs entsprechend der Dimensionsänderung des Walzguts nachgeführt oder mitgeführt wird, wobei mit dem Induktor ein magnetisches Wechselfeld, vorzugsweise mit einer Frequenz zwischen 4 und 10 kHz, unmittelbar in das Walzgut eingekoppelt wird.

Eine Umschließung des Walzguts oder teilweise Umschließung des Walzguts mit einem elektrisch leitfähigen Kern ist bei dem Verfahren gemäß der Erfindung nicht vorgesehen und nicht erforderlich. Anstatt dessen wird wenigstens ein Induktor in verhältnismäßig kleinem Abstand zum Walzgut positioniert und während des Walzvorgangs dort gehalten. Dieser Abstand, der so bemessen ist, dass er eine Induktion eines magnetischen Wechselfeldes in dem Walzgut und eine damit einhergehende Erwärmung des Walzguts ermöglicht, wird in der vorliegenden Anmeldung als Koppelabstand bezeichnet.

Der Induktor kann als flache oder C- förmig oder L- förmig geformte Spule ausgebildet sein.

Der Induktor wird während des Walzvorgangs am Außenumfang des Walzguts positioniert und gehalten. Das Walzgut in Form eines beiderseitig offenen zylindrischen Rings, der vorzugsweise einen profilierten Querschnitt aufweist, erfährt während des Umformvorgangs Dimensionsänderungen. Der Durchmesser des ringförmigen Walzguts vergrößert sich, die Höhe des Rings nimmt ab und dessen Breite verringert sich ebenso. Dementsprechend ist erfindungsgemäß vorgesehen, den Induktor entsprechend der Dimensionsänderung des Walzguts mit einem gleichbleibenden Koppelabstand zum Walzgut nachzuführen.

Grundsätzlich kann der Induktor an einem Tragarm befestigt sein, der beispielsweise mit einem Walzgerüst für Axialwalzen der Ringwalzmaschine der Durchmesservergrößerung des ringförmigen Walzguts folgen kann. Der Tragarm kann beispielsweise an dem Walzgerüst befestigt sein.

Alternativ kann vorgesehen sein, dass der Induktor mittels wenigstens eines Manipulators mit wenigstens einer Linearbewegung und/oder einer Drehbewegung auf einer Bewegungsachse geregelt nachgeführt wird. Dies kann insbesondere mittels eines mehrachsigen Industrieroboters bewerkstelligt werden, an dem wenigstens ein Induktor angeordnet sein kann.

Bei dem Verfahrens gemäß der Erfindung ist vorgesehen, dass ein Ist-Abstand des Induktors zum Walzgut während des Walzvorgangs sensorisch erfasst wird und der Koppelabstand als Soll-Abstand in Abhängigkeit des Ist-Abstandes automatisch geregelt wird. Eine solche Regelung kann mit einer hierfür vorgesehenen Steuereinheit der Ringwalzmaschine durchgeführt werden. Alternativ kann die Regelung mit einer separaten Steuereinheit erfolgen.

Erfindungsgemäß erfolgt die sensorische Erfassung des Ist-Abstandes des Induktors vom Walzgut taktil mittels wenigstens zweier Tastrollen oder Abstandshalter wobei der Abstand des Induktors von dem Walzgut über die während des Walzvorgangs an dem Walzgut anliegenden Abstandshalter vorgegeben wird.

Zusätzlich kann eine berührungslose Erfassung des Ist-Abstandes mittels wenigstens eines optischen Sensors vorgesehen sein.

Bei einer bevorzugten Variante des Verfahrens gemäß der Erfindung ist vorgesehen, dass eine induktive Kopplung mit wenigstens einem Induktor in Drehrichtung des Walzguts wenigstens vor einer Hauptwalze oder einer Axialwalzen-Anordnung der Ringwalzmaschine erfolgt, sodass eine Beheizung des Walzguts jeweils unmittelbar vor einem Eingriff der Hauptwalze oder einem Eingriff der Axialwalzen-Anordnung in das Walzgut erfolgt. Die Erfindung ist so zu verstehen, dass der Induktor oder mehrere Induktoren an beliebiger Stelle der Ringwalzmaschine am Umfang des Walzguts vorgesehen sein können.

Weiterhin kann vorgesehen sein, dass wenigstens zwei Induktoren am Umfang des Walzguts positioniert werden, beispielsweise in Drehrichtung des Walzguts wenigstens vor einer Hauptwalze und vor einer Axialwalzen-Anordnung der Ringwalzmaschine, wenn diese als Radial-Axial-Ringwalzmaschine ausgebildet ist.

Wie vorstehend bereits erwähnt wurde, ist es zweckmäßig, wenn der Induktor an einem Tragarm geführt wird, der vorzugsweise wenigstens zwei Freiheitsgrade, vorzugsweise drei Freiheitsgrade aufweist. Bevorzugt wird der Induktor sowohl linear verschiebbar als auch drehbar geführt.

Erfindungsgemäß ist vorgesehen, dass der Induktor während des Walzvorgangs mit dem zunehmenden Radius und mit der Verlagerung der Rotationsachse des zylindrischen Walzguts mitgeführt wird.

Ein weiterer Gesichtspunkt der Erfindung betrifft eine Ringwalzmaschine, die vorzugsweise zur Durchführung des vorstehend beschriebenen Verfahrens ausgebildet ist. Die Ringwalzmaschine ist vorzugsweise als Radial- oder Radial-Axial-Ringwalzmaschine ausgebildet und umfasst wenigstens eine angetriebene Hauptwalze und wenigstens eine Dornwalze, vorzugsweise weiterhin wenigstens zwei Axialwalzen, vorzugsweise als Kegelwalzen, sowie Mitteln zur Zentrierung eines ringförmigen Walzguts. Die Ringwalzmaschine gemäß der Erfindung zeichnet sich durch wenigstens einen Induktor aus, der während des Walzvorgangs mit einem vorgegebenen Koppelabstand zum Walzgut an einem Außenumfang des Walzguts positionierbar und entsprechend der Dimensionsänderung des Walzguts zur Einhaltung eines gleichbleibenden Koppelabstands nachführbar ist, wobei mit dem Induktor ein magnetisches Wechselfeld, vorzugsweise mit einer Frequenz zwischen 4 und 10 kHz, in dem Walzgut induzierbar ist. Wenigstens eine der Axialwalzen kann als angetriebene Walze ausgebildet sein.

Die Ringwalzmaschine kann als Radial-Ringwalzmaschine oder als Radial- Axial-Ringwalzmaschine ausgebildet sein. Nur im letzteren Fall würde die Ringwalzmaschine gemäß der Erfindung Axialwalzen umfassen.

Als Mittel zur Zentrierung des Walzguts können Schwenkarme mit Zentrierrollen vorgesehen sein, die während des Walzvorgangs gegen den Außenumfang des Walzguts anliegen.

Bei einer bevorzugten Variante der Ringwalzmaschine gemäß der Erfindung ist vorgesehen, dass der Induktor an einem Tragarm eines in wenigstens zwei Freiheitsgraden, vorzugsweise in drei Freiheitsgraden bewegbaren Manipulators befestigt ist.

Bei einer weiteren vorteilhaften Variante der Ringwalzmaschine gemäß der Erfindung ist vorgesehen, dass der Induktor in Drehrichtung des Walzguts wenigstens vor der Hauptwalze oder den Axialwalzen angeordnet ist.

Alternativ kann vorgesehen sein, dass jeweils ein Induktor in Drehrichtung des Walzguts vor der Hauptwalze und den Axialwalzen angeordnet ist.

Die Erfindung ist so zu verstehen, dass auch mehr als zwei Induktoren am Umfang des Walzguts vorgesehen sein können.

Die Erfindung wird nachstehend unter Bezugnahme auf ein in den Zeichnungen dargestelltes Ausführungsbeispiel erläutert.

Es zeigen:
- Figur 1: eine perspektivische Ansicht einer Ringwalzmaschine gemäß der Erfindung,
- Figur 2: eine Draufsicht auf die Ringwalzmaschine gemäß der Erfindung und
- Figur 3: eine perspektivische Darstellung des Induktors.

Die in den Figuren dargestellte Ringwalzmaschine 1 umfasst eine angetriebene Hauptwalze 2 sowie einen Walztisch 4. Das mit 5 bezeichnete Walzgut ist als geschlossener Ring bzw. als beidseitig offener Zylinder ausgebildet. Das Walzgut 5 besitzt ein rechteckiges Querschnittsprofil und liegt auf dem Walztisch 4 auf. Das Walzgut 5 wird zwischen der Hauptwalze 2 und der Dornwalze 3 im Uhrzeigersinn unter Reduktion der Wandstärke radial und bei gleichzeitiger Verringerung der Höhe axial gewalzt. Dabei wird das Walzgut 5 mittels an Schwenkarmen 6 befestigten Zentrierrollen 7 in der Ringwalzmaschine 1 zentriert. Axial wird das Walzgut 5 mittels zweier Axialwalzen 8 gewalzt. Die Axialwalzen 8 sind als Kegelwalzen ausgebildet und in einem Axialgerüst 10 gelagert. Das Axialgerüst 10 ist in Bezug auf den sich beim Walzvorgang infolge der Vergrößerung des Radius verlagernden Mittelpunkts des Walzguts 5 verfahrbar bzw. verstellbar, und zwar radial in Bezug auf das Walzgut 5.

Bei dem beschriebenen Ausführungsbeispiel ist an dem Axialgerüst 10 ein Tragarm 11 befestigt, an dessen abliegendem in Bezug auf das Walzgut 5 radial einwärts gerichteten Ende ein Induktor 12 angeordnet ist. Wie vorstehend bereits erwähnt, kann der Induktor 12 alternativ an einem Gelenkarm eines Industrieroboters befestigt sein, der am Umfang der Ringwalzmaschine 1 aufgestellt ist.

Der Induktor 12 umfasst eine auf einer Grundplatte 13 angeordnete Transformatoreinheit 14 sowie eine Induktionsspule 15, wie dies aus Figur 3 ersichtlich ist. Die Transformatoreinheit 14 ist über luft- und/oder wassergekühlte Kabel mit einem nicht dargestellten Kondensatorenschrank verbunden und sorgt für die elektrische Anpassung der Induktionsspannung an die Ausgangsspannung eines Frequenzumrichters. Der Frequenzumrichter arbeitet in einem Frequenzbereich zwischen 4 und 10 kHz. An der Grundplatte 13 sind weiterhin zwei Abstandhalter 16 angeordnet, zwischen denen sich die Induktionsspule 15 befindet. Die Abstandhalter 16 sind als sich parallel zur Rotationsachse des Walzguts 5 erstreckende Tastrollen ausgebildet, deren Rollenköpfe 17 während des Walzvorgangs mit dem Walzgut 5 in Eingriff gehalten werden. Die Abstandhalter 16 sind wassergekühlt. Kühlmittelanschlüsse 18 sind für die zuvor genannten und von Kühlmittel durchflossenen Abstandhalter 16 vorgesehen

Die Induktionsspule, die Trafoeinheit und die Abstandshalter 16 sind auf der Grundplatte sowohl linear als auch drehbar verstellbar angeordnet. Da, wie vorstehend beschrieben, sich der Radius des Walzguts 5 während des Walzvorgangs vergrößert und sich infolgedessen der Abstand zwischen der Induktionsspule 15 und dem Walzgut 5 vergrößern würde, ist eine weitere lineare Verstellung zwischen den Abstandshaltern 16 und der Induktionsspule 15 vorgesehen. Durch die Verstellbarkeit ist gewährleistet, dass der Abstand der Induktionsspule 15 zum Walzgut konstant gehalten werden kann.

Um den Induktor 12 in einem gleichbleibenden engen Koppelabstand zu dem Außenumfang des Walzguts 5 während des gesamten Walzvorgangs führen und halten zu können, ist weiterhin der Tragarm 11 mit dem Axialgerüst 10 radial in Bezug auf das Walzgut verschiebbar. Während des Walzvorgangs wird einerseits die Höhe des Walzguts 5 abnehmen, andererseits wird sich der Durchmesser des Walzguts 5 vergrößern, sodass der Tragarm 11 wenigstens in Bezug auf das Walzgut 5 radial verstellt werden muss.

Die in Figur 3 dargestellte Induktionsspule 15 hat ein etwa L-förmiges Querschnittsprofil, das sich unter einen Teil der Unterseite des ringförmigen Walzguts 5 erstreckt. Erfindungsgemäß kann die Induktionsspule auch eine andere Geometrie aufweisen. Es ist nicht notwendig, dass die Induktionsspule 15 sich unter die Unterseite das ringförmigen Walzguts 5 erstreckt.

### Bezugszeichenliste

- 1: Ringwalzmaschine
- 2: Hauptwalze
- 3: Dornwalze
- 4: Walztisch
- 5: Walzgut
- 6: Schwenkarme
- 7: Zentrierrollen
- 8: Axialwalzen
- 9: Manipulator
- 10: Axialgerüst
- 11: Tragrahmen
- 12: Induktor
- 13: Grundplatte
- 14: Transformatoreinheit
- 15: Induktionsspule
- 16: Abstandhalter
- 17: Rollenköpfe
- 18: Kühlmittelanschlüsse

## Patentansprüche

1. Verfahren zum Walzen eines ringförmigen Walzguts (5) mit einem offenen zylindrischen Querschnitt in einer Ringwalzmaschine (1) bei induktiver Erwärmung des Walzguts (5) während des Walzvorgangs unter Verwendung wenigstens eines Induktors (12), der mit einem vorgegebenen Koppelabstand relativ zum Walzgut (5) gehalten und während des Umformvorgangs entsprechend der Dimensionsänderung des Walzguts (5) nachgeführt oder mitgeführt wird, wobei mit dem Induktor (12) ein magnetisches Wechselfeld vorzugsweise mit einer Frequenz zwischen 4 und 10 kHz unmittelbar in das Walzgut (5) eingekoppelt wird, **dadurch gekennzeichnet, dass** ein Ist-Abstand des Induktors (12) zum Walzgut (5) während des Walzvorgangs sensorisch erfasst wird und der Koppelabstand als Soll-Abstand in Abhängigkeit des Ist-Abstandes automatisch geregelt wird, dass die sensorische Erfassung des Ist-Abstandes des Induktors (12) vom Walzgut taktil erfolgt und dass die taktile Erfassung des Ist-Abstandes mittels wenigstens zweier Tastrollen oder mittels wenigstens zweier Abstandshalter (16) erfolgt, die mit dem Außenumfang des Walzguts in Eingriff gebracht werden.

2. Verfahren nach Anspruch 1, **dadurch gekennzeichnet, dass** der Induktor (12) während des Walzvorgangs am Außenumfang des Walzguts (5) positioniert und gehalten wird.

3. Verfahren nach einem der Ansprüche 1 oder 2, **dadurch gekennzeichnet, dass** der Induktor (12) mit wenigstens einer Linearbewegung und einer Drehbewegung auf wenigstens einer Bewegungsachse geregelt nachgeführt wird.

4. Verfahren nach einem der Ansprüche 1 bis 3, **dadurch gekennzeichnet, dass** eine induktive Kopplung mit wenigstens einem Induktor (12) in Drehrichtung des Walzguts (5) wenigstens vor einer Hauptwalze (2) oder einer Axialwalzen- Anordnung der Ringwalzmaschine (1) erfolgt.

5. Verfahren nach einem der Ansprüche 1 bis 4, **dadurch gekennzeichnet, dass** eine induktive Kopplung mit wenigstens zwei Induktoren (12) in Drehrichtung des Walzguts (5) wenigstens vor einer Hauptwalze (2) und vor einer Axialwalzen- Anordnung der Ringwalzmaschine (1) erfolgt.

6. Verfahren nach einem der Ansprüche 1 bis 5, **dadurch gekennzeichnet, dass** der Induktor (12) an einem Tragarm (11) geführt wird, der wenigstens zwei Freiheitsgrade, vorzugsweise drei Freiheitsgrade aufweist.

7. Ringwalzmaschine (1) vorzugsweise zur Durchführung des Verfahrens nach einem der Ansprüche 1 bis 6, vorzugsweise als Radial- oder Radial-Axial-Ringwalzmaschine mit wenigstens einer angetriebenen Hauptwalze (2), wenigstens einer Dornwalze (3) und vorzugsweise wenigstens zwei Axialwalzen (8) sowie mit Mitteln zur Zentrierung eines ringförmigen Walzguts (5), mit wenigstens einem Induktor (12), der während des Walzvorgangs mit einem vorgegebenen Koppelabstand zum Walzgut (5) an einem Außenumfang des Walzguts (5) positionierbar und entsprechend der Dimensionsänderung des Walzguts (5) nachführbar ist wobei mit dem Induktor (12) ein magnetisches Wechselfeld, vorzugsweise mit einer Frequenz zwischen 4 und 10 kHz, in dem Walzgut (5) induzierbar ist, **dadurch gekennzeichnet, dass** der Induktor (12) wenigstens zwei Abstandshalter (16) aufweist, die mit einem Außenumfang des Walzguts (5) in Eingriff bringbar sind und dabei einen definierten Abstand wenigstens einer Induktionsspule (15) in Bezug auf den Außenumfang des Walzguts (5) vorgeben und dass die Lage der Induktionsspule (15) in Bezug auf die Abstandshalter (16) verstellbar ist.

8. Ringwalzmaschine nach Anspruch 7, **dadurch gekennzeichnet, dass** der Induktor (12) an einem Tragarm (11) eines in wenigstens zwei Freiheitsgraden, vorzugsweise in drei Freiheitsgraden bewegbaren Manipulators (9) befestigt ist.

9. Ringwalzmaschine nach Anspruch 7, **dadurch gekennzeichnet, dass** der Induktor (12) an einem Tragarm (11) eines Axialgerüsts (10) der Ringwalzmaschine (1) befestigt ist.

10. Ringwalzmaschine nach einem der Ansprüche 7 bis 9, **dadurch gekennzeichnet, dass** der Induktor (12) in Drehrichtung des Walzguts (5) wenigstens vor der Hauptwalze (2) oder den Axialwalzen (8) angeordnet ist.

11. Ringwalzmaschine nach einem der Ansprüche 7 bis 10, **dadurch gekennzeichnet, dass** jeweils ein Induktor (12) in Drehrichtung des Walzguts (5) vor der Hauptwalze (2) und den Axialwalzen (8) angeordnet ist.

## Claims

1. Method of rolling an annular rolling material (5) with an open cylindrical cross-section in a ring rolling machine (1) under inductive heating of the rolling material (5) during the rolling process with use of at least one inductor (12), which is held at a predetermined coupling spacing relative to the rolling material (5) and during the reshaping process is adjusted or carried along in correspondence with the dimensional change of the rolling material (5), wherein a magnetic alternating field preferably with a frequency between 4 and 10 kHz is coupled into the rolling material (5) by the inductor (12), **characterised in that** an actual spacing of the inductor (12) from the rolling material (5) during the rolling process is detected by sensor and the coupling pacing is automatically regulated as a target value in dependence on the actual spacing, that the sensor-based detection of the actual spacing of the inductor (12) from the rolling material is carried out in tactile manner and that the tactile detection of the actual spacing is carried out by means of a least two scanning rollers or by means of at least two spacers, which are brought into engagement with the outer circumference of the rolling material.

2. Method according to claim 1, **characterised in that** the inductor (12) is positioned and held at the outer circumference of the rolling material (5) during the rolling process.

3. Method according to claim 1 or 2, **characterised in that** the inductor (12) is adjusted in regulated manner by at least one linear movement and rotational movement on at least one movement axis.

4. Method according to any one of claims 1 to 3, **characterised in that** an inductive coupling is carried out by at least one inductor (12) in rotational direction of the rolling material (5) at least in front of a main roll (2) or an axial rolling arrangement of the ring rolling machine (1).

5. Method according to any one of claims 1 to 4, **characterised in that** an inductive coupling is carried out by at least two inductors (12) in rotational direction of the rolling material (5) at least in front of a main roll (2) and in front of an axial rolling arrangement of the ring rolling machine (1).

6. Method according to any one of claims 1 to 5, **characterised in that** the inductor (12) is guided at a support arm (11) having at least two, preferably three, degrees of freedom.

7. Ring rolling machine (1) preferably for carrying out the method according to any one of claims 1 to 6, preferably as a radial or radial/axial ring rolling machine with at least one driven main roll (2), at least one mandrel roll (3) and preferably at least two axial rolls (6) as well as with means for centring an annular rolling material (5), with at least one inductor (12) which during the rolling process is positionable at a predetermined coupling spacing from the rolling material (5) at an outer circumference of the rolling material (5) and is adjustable in correspondence with the dimensional change of the rolling material (5), wherein a magnetic alternating field, preferably with a frequency between 4 and 10 kHz, is inducible in the rolling material (5) by the inductor (12), **characterised in that** the inductor (12) comprises at least two spacers (16) which can be brought into engagement with an outer circumference of the rolling material (5) and **in that** case predetermine a defined spacing of at least one induction coil (15) with respect to the outer circumference of the rolling material (5) and that the position of the induction coil (15) with respect to the spacers (16) is adjustable.

8. Ring rolling machine according to claim 7, **characterised in that** the inductor (12) is secured to a support arm (11) of a manipulator (9) movable in at least two, preferably three, degrees of freedom.

9. Ring rolling machine according to claim 7, **characterised in that** the inductor (12) is secured to a support arm (11) of an axial stand (10) of the ring rolling machine (1).

10. Ring rolling machine according to any one of claims 7 to 9, **characterised in that** the inductor (12) is arranged at least in front of the main roll (2) or the axial rolls (8) in rotational direction of the rolling material (5).

11. Ring rolling machine according to any one of claims 7 to 10, **characterised in that** a respective inductor (12) is arranged in front of each of the main roll (2) and the axial rolls (8) in rotational direction of the rolling material (5).

## Revendications

1. Procédé destiné au laminage d'un produit à laminer annulaire (5) avec une section transversale cylindrique ouverte dans une machine de laminage circulaire (1) lors d'un réchauffement inductif du produit à laminer (5) pendant le processus de laminage en utilisant au moins un inducteur (12) qui est maintenu avec un écart de couplage prédéterminé par rapport au produit à laminer (5) et qui est suivi ou accompagné pendant le processus de déformation conformément à la modification de dimensions du produit à laminer (5), dans lequel un champ alternatif magnétique est de préférence couplé à l'inducteur (12) à une fréquence entre 4 et 10 kHz directement dans le produit à laminer (5), **caractérisé en ce qu'**un écart réel entre l'inducteur (12) et le produit à laminer (5) est détecté de manière sensorielle pendant le processus de laminage et l'écart de couplage est réglé automatiquement en tant qu'écart théorique en fonction de l'écart réel, **en ce que** la détection sensorielle de l'écart réel de l'inducteur (12) par rapport au produit à laminer s'effectuent de manière tactile et **en ce que** l'acquisition tactile de l'écart réel s'effectue avec au moins deux rouleaux palpeurs ou au moyen d'au moins deux écarteurs (16) qui sont mis en prise avec la périphérie externe du produit à laminer.

2. Procédé selon la revendication 1, **caractérisé en ce que** l'inducteur (12) est positionné et maintenu pendant le processus de laminage au niveau de la périphérie externe du produit à laminer (5).

3. Procédé selon l'une quelconque des revendications 1 ou 2, **caractérisé en ce que** l'inducteur (12) est suivi de manière régulée sur au moins un axe de mouvement avec au moins un mouvement linéaire et un mouvement rotatif.

4. Procédé selon l'une quelconque des revendications 1 à 3, **caractérisé en ce qu'**un couplage inductif à au moins un inducteur (12) s'effectue dans la direction de rotation du produit à laminer (5) au moins en amont d'un rouleau principal (2) ou d'un agencement de rouleaux axiaux de la machine de laminage circulaire (1).

5. Procédé selon l'une quelconque des revendications 1 à 4, **caractérisé en ce qu'**un couplage inductif à au moins deux inducteurs (12) dans la direction de rotation du produit à laminer (5) s'effectue au moins en mont d'un rouleau principal (2) et en amont d'un agencement de rouleaux axiaux de la machine de laminage circulaire (1).

6. Procédé selon l'une quelconque des revendications 1 à 5, **caractérisé en ce que** l'inducteur (12) est guidé au niveau d'un bras porteur (11) qui présente au moins deux degrés de liberté, de préférence trois degrés de liberté.

7. Machine de laminage circulaire (1) de préférence destinée à la réalisation du procédé selon l'une quelconque des revendications 1 à 6, de préférence en tant que machine de laminage circulaire radial ou radial et axial avec au moins un rouleau principal entraîné (2), au moins un rouleau à mandrin (3) et de préférence au moins deux rouleaux axiaux (8) ainsi que des moyens destinés au centrage d'un produit à laminer circulaire (5), avec au moins un inducteur (12) qui peut être positionné au niveau d'une périphérie externe du produit à laminer (5) pendant le processus de laminage avec un écart de couplage prédéterminé par rapport au produit à laminer (5) et peut être tracé conformément à la modification de dimensions du produit à laminer (5), dans laquelle un champ alternatif magnétique, de préférence avec une fréquence entre 4 et 10 kHz, peut être induit dans le produit à laminer (5) avec l'inducteur (12), **caractérisée en ce que** l'inducteur (12) présente au moins deux écarteurs (16) qui peuvent être mis en prise avec une périphérie externe du produit à laminer (5) et de ce fait prédéterminent un écart défini d'au moins une bobine d'induction (15) en ce qui concerne la périphérie externe du produit à laminer (5) et **en ce que** la position de la bobine d'induction (15) est réglable en ce qui concerne les écarteurs (16).

8. Machine de laminage circulaire selon la revendication 7, **caractérisée en ce que** l'inducteur (12) est fixé à un bras porteur (11) d'un manipulateur (9) mobile selon au moins deux degrés de liberté, de préférence selon trois degrés de liberté.

9. Machine de laminage circulaire selon la revendication 7, **caractérisée en ce que** l'inducteur (12) est fixé à un bras porteur (11) d'une structure axiale (10) de la machine de laminage circulaire (1).

10. Machine de laminage circulaire selon l'une quelconque des revendications 7 à 9, **caractérisée en ce que** l'inducteur (12) est disposé dans la direction de rotation du produit à laminer (5) au moins en amont du rouleau principal (2) ou des rouleaux axiaux (8).

11. Machine de laminage circulaire selon l'une quelconque des revendications 7 à 10, **caractérisée en ce que** respectivement un inducteur (12) est disposé dans la direction de rotation du produit à laminer (5) en amont du rouleau principal (2) et des rouleaux axiaux (8).
